# EUROPÄISCHE PATENTSCHRIFT

(11) **EP 1 699 724 B1**
(45) Veröffentlichungstag und Bekanntmachung des Hinweises auf die Patenterteilung: **07.07.2010**
(21) Anmeldenummer: 04804109.9
(22) Anmeldetag: 20.12.2004
(51) Int. Cl.: B65H 59/22

(54) **FADENBREMSE**
YARN TENSION DEVICE
TENDEUR DE FIL A FREIN

(30) Priorität: 31.12.2003 DE 10361773
(43) Veröffentlichungstag der Anmeldung: 13.09.2006
(73) Patentinhaber: IRO AB, 523 22 Ulricehamn (SE)
(72) Erfinder: OHLSON, Per, S-523 94 Tvärred (SE)
(74) Vertreter: Grünecker, Kinkeldey, Stockmair & Schwanhäusser Anwaltssozietät
(86) Internationale Anmeldenummer: PCT/EP2004/014511
(87) Internationale Veröffentlichungsnummer: WO 2005/066055

(56) Entgegenhaltungen:
- EP-A- 0 453 012
- WO-A-03/033385
- US-A- 3 929 169
- US-A- 4 817 681

## Beschreibung

Die Erfindung betrifft eine Fadenbremse der im Oberbegriff des Anspruchs 1 angegebenen Art.

In der aus EP-A-04 53 012 bekannten Fadenbremse dieser Art ist die bewegliche Bremsfläche eine Blattfeder, die im Gehäuse der Fadenbremse mit elastischer Vorspannung in Richtung zur festen Bremsfläche schwenkbar angeordnet ist und in der Bremsstellung die feste und zylindrische Bremsfläche kontaktiert. Die feste zylindrische Bremsfläche wird durch Federkraft über einen Hebel um eine zur Zylinderachse parallele Schwenkachse im Gehäuse bis in eine vorbestimmte Bremsposition beaufschlagt, in der Kontakt mit der Blattfeder entsteht. In dieser Bremsposition ist die stromauf liegende Fadenöse gegenüber der Oberseite der festen Bremsfläche außermittig nach unten versetzt, so dass der Faden in der Fadenöse und um die feste Bremsfläche umgelenkt wird. In der Lösestellung ist die feste Bremsfläche mittels des gleichzeitig eine pneumatische Einfädelvorrichtung aktivierenden Hebels um die Schwenkachse am Gehäuse vollständig aus dem Fadenlaufweg zwischen den Fadenösen herausgeschwenkt, während die bewegliche Bremsfläche an einem Anschlag so abgefangen ist, dass sie nicht in den Fadenlaufweg eingreift, sondern dass eine weite freie Passage zwischen den Fadenösen gebildet wird, um in der Lösestellung einen neuen Faden mit Druckluft automatisch einfädeln zu können.

In der aus WO03/033385 bekannten, u. a. auch magnetisch betätigbaren Fadenbremse ist die feste Bremsfläche auf einem Magnetkörper im Gehäuse der Fadenbremse angeordnet. Die Fadenleitelemente stromauf und stromab der festen Bremsfläche sind Fadenösen mit kreisförmigen Öffnungen und definieren den Fadenlaufweg durch die Fadenbremse. Die bewegliche Bremsfläche ist eine Federlamelle, die an einer Klappe gehalten ist, die um eine zum Fadenlaufweg in etwa parallele Stellachse verschwenkbar ist. In der Bremsstellung der Fadenbremse ist die Klappe geschlossen. Die Bremswirkung wird durch Magnetbeaufschlagung der Federlamelle gegen die feste Bremsfläche gesteuert. In aufgeklappter Position der Klappe (Lösestellung) ist die bewegliche Bremsfläche von der festen Bremsfläche abgehoben. In einigen Einsatzfällen ist keine Bremswirkung für den durch die Fadenbremse laufenden Faden zweckmäßig, z. B. bei schwachen oder klebrigen Fadenqualitäten. In einem solchen Fall bleibt die Klappe geöffnet. Da der Fadenlaufweg durch die Fadenbremse durch die speziell gewählte Relativposition der Fadenleitelemente im Hinblick auf eine normale Bremsoperation so festgelegt ist, dass der gebremste Faden die bewegliche Bremsfläche bei schwacher Bremswirkung nicht zu Vibrationen anregt, kann in der Lösestellung trotz geöffneter Klappe der nicht gebremste Faden auf der festen Bremsfläche reiben. Eine einzige vorbestimmte Relativ-Position der Fadenleitelemente stellt somit einen nicht optimalen Kompromiss sowohl für Fadenmaterialien, die nicht gebremst werden, als auch für Fadenmaterialien, die ggf. schwach gebremst werden, dar. Dabei ist zu berücksichtigen, dass in vielen Fällen der Faden in die stromauf liegende Fadenöse mit einer Umlaufbewegung einläuft, die durch ein davor liegendes Fadenliefergerät erzeugt wird, und die den Faden in der Fadenbremse zu Vibrationen anregen kann.

Bei der aus US-A-4,817,681 bekannten Fadenbremse ist eine Löseposition einstellbar, in der zwischen der das feste Bremselement definierenden Oberfläche und der das bewegliche Bremselement definierenden Blattfeder ein Spalt eingestellt wird, durch den der durch die stromauf und stromab liegenden Fadenösen definierte Fadenlaufweg verläuft. Die Fadenösen sind in Relation zu dem Spalt in der Löseposition der Fadenbremse so positioniert, dass dann zwar nicht mehr aktiv gebremst wird, dennoch aber Kontakt zwischen dem Faden und der die feste Bremsfläche definierenden Oberfläche aufrecht bleibt.

Bei der aus US-A-3,929,169 bekannten Fadenbremse wird die feste Bremsfläche mittels eines Nockenantriebs in eine Löseposition verstellt, in der die feste Bremsfläche nach wie vor über eine gerade Linie hinaus ragt, die einem geraden Fadenlaufweg entspräche und die tiefstliegenden Punkte der Öffnungskreise beider Fadenösen verbindet. Dies bedeutet, dass der Faden zwar nicht mehr aktiv gebremst wird, dennoch aber an der festen Bremsfläche reibt.

Der Erfindung liegt die Aufgabe zugrunde, eine Fadenbremse der eingangs genannten Art dahingehend zu verbessern, dass für unterschiedliche Fadenmaterialien, die entweder gebremst oder ungebremst durchlaufen sollen, jeweils optimale Fadenlaufkonditionen erzielbar sind.

Die gestellte Aufgabe wird mit den Merkmalen des Anspruchs 1 gelöst.

Für Fadenmaterialien, die eine Bremsung benötigen, gegebenenfalls nur eine schwache Bremsung, ist es von Vorteil, wenn zumindest die stromauf angeordnete Fadenöse gegenüber der Oberseite der festen Bremsfläche außermittig nach unten versetzt ist, damit der einlaufende Faden sauber und beruhigt entlang der festen Bremsfläche geführt wird, selbst wenn er mit einer Umlaufbewegung in die stromaufliegende Fadenöse eintritt. Dies ergibt bei der Bremsung optimale Fadenlaufkonditionen. Die Versetzung nach unten wäre jedoch für Fadenmaterialien, die nicht gebremst werden sollen, unzweckmäßig, weil dann der Faden unter der Durchlaufzugkraft unerwünscht auf der festen Bremsfläche geführt und reiben würde. Dank der Stelleinrichtung lässt sich die Relativposition zwischen der festen Bremsfläche und zumindest der stromaufliegenden Fadenöse so verändern, dass auch für nicht zu bremsendes Fadenmaterial in der Lösestellung der Fadenbremse optimale Fadenlaufkonditionen vorliegen, weil der Faden in der Fadenbremse weder die feste noch die bewegliche Bremsfläche kontaktiert. Die Fadenbremse nimmt dann keinen Einfluss auf den Fadenlauf und braucht nur umgestellt und geöffnet, hingegen nicht abgebaut zu werden. Da in vielen Einsatzfällen solcher Fadenbremsen zumindest die stromauf liegende Fadenöse eine vorbestimmte und nicht veränderbare Relativposition in Bezug auf eine Einrichtung haben muss, von der der Faden in die Fadenbremse einläuft, ist zweckmäßig die feste Bremsfläche in Richtungen im Wesentlichen senkrecht zu ihrer Oberseite relativ zumindest zur stromauf liegenden Fadenöse verstellbar. Durch eine Verstellung der festen Bremsfläche relativ zur Fadenöse lässt sich die für das jeweils verarbeitete Fadenmaterial optimale Relativposition zwischen der Fadenöse und der festen Bremsfläche herstellen, und zwar entweder im Hinblick auf eine optimale Bremswirkung ohne Fadenspannungsschwankungen auch bei geringer Bremswirkung, oder für Fadenmaterialien, die überhaupt nicht gebremst werden sollen, und für die die Fadenbremse geöffnet ist. Im ersten Fall ist die Fadenöse geringfügig gegenüber der Oberseite der festen Bremsfläche nach unten, d. h. von der beweglichen Bremsfläche weg, versetzt, damit der Faden selbst bei Vibrationsneigung aus einer von stromauf bewirkten Umlaufbewegung sauber entlang der festen Bremsfläche geführt wird. Im zweiten Fall wird die Oberseite der festen Bremsfläche gegenüber zumindest der stromauf liegenden Fadenöse nach unten versetzt, so dass der Faden, selbst wenn er der Fadenöse mit einer Umlaufbewegung zuläuft, an der festen Bremsfläche vorbeiläuft und nicht gebremst wird. In Einsatzfällen, in denen die Zuordnung zumindest der stromauf liegenden Fadenöse zu einer den Faden ausgebenden Einrichtung verändert werden darf, kann es zweckmäßig sein, zumindest die stromauf liegende Fadenöse in Richtungen im Wesentlichen senkrecht zur festen Bremsfläche zu verstellen. Die feste Bremsfläche braucht dann nicht verstellbar zu sein. Baulich einfach wird die feste Bremsfläche in einer Schiebeführung des Gehäuses der Fadenbremse verstellt. Die Schiebeführung kann im Wesentlichen senkrecht zur Oberseite der festen Bremsfläche verlaufen. Es sind mindestens zwei vorbestimmte Rastpositionen für die feste Bremsfläche vorgesehen, die zwei optimale Relativpositionen definieren. Gegebenenfalls sind sogar mehr als zwei Rastpositionen vorgesehen. Die feste Bremsfläche ist zwischen den Rastpositionen manuell verstellbar, z. B. durch Druck mit der Hand in der einen oder in der anderen Stellrichtung, bis die feste Bremsfläche die jeweilige Rastposition eingenommen hat. Gegebenenfalls ist ein Hilfsantrieb zum Verstellen der festen Bremsfläche, mit oder ohne Magnetkörper, vorgesehen, was die Handhabung vereinfacht. Der Hilfsantrieb kann gegebenenfalls ferngesteuert arbeiten, z. B. mittels eines Pneumatikzylinders oder eines Elektromotors. Wenn die Position der stromaufliegenden Fadenöse in Bezug auf eine davor angeordnete Einrichtung nicht zwingend unveränderbar ist, wird die Fadenöse relativ zur Oberseite der festen Bremsfläche verstellt. Dies kann dadurch erfolgen, dass die die Fadenöse enthaltende Gehäusewange der Fadenbremse verstellt wird, oder nur die Fadenöse in der Gehäusewange. Die Fadenöse mit kreisrunder Öffnung kann entweder in einer Schiebeführung der Gehäusewange mit definierten Rastpositionen hin- und verschoben werden, oder mittels eines Exzenters durch Drehen relativ zur Oberseite der festen Bremsfläche angehoben oder abgesenkt werden. Zweckmäßig lassen sich beide Fadenösen gemeinsam oder einzeln verstellen.

Im Falle einer Fadenöse mit einer kreisförmigen Öffnung, ist es zweckmäßig, die Versetzung gegenüber der festen Bremsfläche nach unten in der Bremsstellung so zu wählen, dass der senkrecht zur Oberfläche gesehene Abstand zwischen der festen Bremsfläche und dem höchsten Punkt des Kreises der Öffnung zwischen etwa 5 bis 35 %, vorzugsweise etwa 20 % des Kreisdurchmessers beträgt. Für Fadenmaterialien, die nicht gebremst werden sollen, wird hingegen die Relativposition so verstellt, bis der Abstand zwischen der festen Bremsfläche und dem höchsten Punkt des Kreises mindestens den halben bis den ganzen Kreisdurchmesser beträgt, vorzugsweise sogar mehr beträgt als den ganzen Kreisdurchmesser.

Wenn die feste Bremsfläche an einem Magnetkörper angebracht ist, wird der Magnetkörper zusammen mit der festen Bremsfläche verstellt.

Die Rastpositionen sind formschlüssig und federnd beaufschlagt. Dies erlaubt eine bequeme Handhabung. Aus Sicherheitsgründen kann eine lösbare Blockiervorrichtung für jede Rastposition vorgesehen sein, die erst gelöst werden muss, falls eine Verstellung vorzunehmen ist.

Ausführungsformen des Erfindungsgegenstandes werden anhand der Zeichnung erläutert. Es zeigen:
- Fig. 1: eine schematische Seitenansicht einer Fadenbremse, in einer Bremsstellung,
- Fig. 2: eine schematische Seitenansicht der Fadenbremse, in einer nicht bremsenden Lösestellung,
- Fig. 3: eine schematische, um 90° gedrehte Detailansicht in Fadenlaufrichtung, analog zu Fig. 1, und
- Fig. 4: eine schematische um 90° gedrehte Detailansicht in Fadenlaufrichtung analog zu Fig. 2,
- Fig. 5: eine konkrete Ausführungsform einer Fadenbremse in einem Teilschnitt senkrecht zur Fadenlaufrichtung, und in einer Lösestellung,
- Fig. 6: eine Schnittansicht zu Fig. 5 in der Schnittebene VI-VI,
- Fig. 7: eine Schnittansicht der Fadenbremse in der Bremsstellung, in einer Schnittebene senkrecht zur Fadenlaufrichtung,
- Fig. 8: eine Schnittansicht zu Fig. 7 in der Schnittebene VIII-VIII,
- Fig. 9: eine Seitenansicht der Fadenbremse, beispielsweise von Fig. 7, mit ei- nem teilweisen Schnitt in der Schnittebene IX-IX von Fig. 10, und
- Fig. 10: eine Draufsicht, mit einem Teilschnitt in der Schnittebene X-X von Fig. 9.

Eine in den Fig. 1 und 2 in einer Seitenansicht nur schematisch dargestellte Fadenbremse F weist eine feste Bremsfläche 1 an einem Magnetkörper 3 auf, der in einer Schiebeführung in etwa senkrecht zur Oberseite der festen Bremsfläche 1 verstellbar ist. Zur Zusammenarbeit mit der festen Bremsfläche 1 ist eine bewegliche Bremsfläche 2 vorgesehen, die z.B. mit einer nicht gezeigten Klappe um eine Stellachse 29 aus der in Fig. 1 gezeigten Bremsstellung in die in Fig. 2 gezeigte, aufgeklappte Lösestellung bringbar ist. Die Bremswirkung zwischen den Bremsflächen 1, 2 wird in der Bremsstellung magnetisch über den Magnetkörper 3 erzeugt und moduliert. Gegebenenfalls wird die bewegliche Bremsfläche 2 zusätzlich oder sogar nur durch eine nicht gezeigte Feder oder durch eigene Elastizität gegen die feste Bremsfläche 1 angedrückt. Stromauf und stromab der festen Bremsfläche 1 sind Fadenleitelemente L1 und L2 vorgesehen, die einen bestimmten Fadenlaufweg x durch die Fadenbremse F definieren.

Die Fadenleitelemente L1, L2 sind Fadenösen 8 mit kreisrunden Öffnungen 9. Die Fadenleitelemente L1, L2 sind in Gehäusewangen 6, 7 der Fadenbremse F in bestimmten Relativpositionen gegenüber (der Ebene) der Oberseite der festen Bremsfläche 1 positioniert.

In der in Fig. 1 gezeigten Bremsstellung sind die mit Y angedeuteten Kreismitten der Öffnungen 9 der Fadenösen 8 geringfügig gegenüber der festen Bremsfläche 1 nach unten versetzt. Gemäß Fig. 3 ist die Versetzung des Kreiszentrums y nach unten so eingestellt, dass der Abstand a zwischen der Oberseite der festen Bremsfläche 1 und einem höchsten Punkt 11 der Öffnung 9 etwa 5 bis 35 % des Kreisdurchmesser d beträgt. Dadurch wird erreicht, dass selbst dann, wenn der Faden mit einer Umlaufbewegung in die stromauf liegende Fadenöse 8 eintritt, (in Fig. 1 gestrichelt angedeutet), der Faden sauber entlang der Oberseite der festen Bremsfläche 1 geführt wird und Vibrationen aus der Umlaufbewegung weitgehend gedämpft werden. Die stromabseitige Fadenöse 8 kann genauso positioniert sein, wie die stromauf liegende Fadenöse 8. Dies ist jedoch nicht unbedingt erforderlich. Die stromab liegende Fadenöse 8 könnte mit ihrem Kreiszentrum Y ggfs auf die feste Bremsfläche 1 ausgerichtet sein oder darüber liegen.

Die Schiebeführung definiert mindestens eine erste und eine zweite Rastposition R1, R2 für den Magnetkörper 3 und die feste Bremsfläche 1. Zwischen den Rastpositionen R1, R2 lässt sich die feste Bremsfläche 1 beispielsweise durch manuellen Druck nach oben oder unten verstellen, oder mittels eines Hilfsantriebs 4 und einer Betätigung 5. In der in Fig. 1 gezeigten, oberen Rastposition R1 liegt die vorerwähnte, der Bremsstellung zugeordnete Relativposition zwischen den Fadenleitelementen L1, L2 und der festen Bremsfläche 1 vor.

In der in Fig. 2 gezeigten Lösestellung der Fadenbremse B ist diese Relativposition geändert. Und zwar ist zumindest das Kreiszentrum Y der stromauf liegenden Fadenöse 8 (ggfs. auch das der stromabliegenden Fadenöse 8) gegenüber der Oberseite der festen Bremsfläche 1 gegenüber Fig. 1 und 3 nach oben versetzt. Gemäß Fig. 4 beträgt nun der Abstand a' zwischen der Oberseite der festen Bremsfläche 1 und dem höchsten Punkt 11 des Kreises der Öffnung 9 etwa 80 % des Kreisdurchmessers d. Wie in Fig. 4, rechts daneben bei 10 schematisch angedeutet, kann der Verstellbereich so groß sein, dass der Abstand a' zwischen dem höchsten Punkt 11 des Kreises der Öffnung 9 und der Oberseite der festen Bremsfläche 1 mehr als den halben Kreisdurchmesser d beträgt oder sogar größer ist als der Kreisdurchmesser d.

Bei einer nicht gezeigten Alternative der Fadenbremse F sind die Fadenleitelemente L1, L2, zumindest die stromauf liegende Fadenöse 8, in der jeweiligen Gehäusewange 6 bzw. 7 relativ zur Oberseite der festen Bremsfläche 1 verstellbar. Zu diesem Zweck wird die verstellbare Fadenöse 8 beispielsweise in einer Schiebeführung in der Gehäusewange 6 bzw. 7 gehalten, die die mindestens zwei voneinander in Hochrichtung beabstandete Rastpositionen R1, R2 definiert. Alternativ ist die Fadenöse entweder selbst mit exzentrischer Öffnung ausgebildet oder in einem Exzenter enthalten, so dass sich durch Verdrehen in der Gehäusewange die Hochlage des Kreiszentrums y in Relation zur Oberseite der festen Bremsfläche 1 verändern lässt. Gegebenenfalls wird sogar die ganze Gehäusewange 6 bzw. 7 mit der Fadenöse 8 verstellt, wenn die vorerwähnten Relativpositionen verändert werden müssen (nicht gezeigt).

In den Fig. 5 bis 10 werden verschiedene Ansichten und Schnittansichten einer konkreten Ausführungsform einer Fadenbremse F gezeigt, die eine magnetisch gesteuerte Fadenbremse des Typs TEC ist.

Die Fadenbremse weist die Stelleinrichtung SF zum Verstellen der am Magnetkörper 3 angeordneten, festen Bremsfläche 1 zwischen den mindestens zwei Rastpositionen R1, R2 auf, die anhand der Fig. 1 bis 4 erläutert sind. Die in den Fig. nicht gezeigte, bewegliche Bremsfläche ist an einer Klappe 18 gehaltert, die um die Stellachse 29 des Gehäuses der Fadenbremse aus der gezeigten Bremsstellung in Richtung eines in Fig. 5 angedeuteten Pfeils aufgeklappt werden kann, um die Fadenbremse in eine Lösestellung zu bringen.

An einem Gehäuseteil 12 sind zwei annähernd V-förmige Vertiefungen 20, 19 geformt, die sich annähernd in Fadenlaufrichtung erstrecken. Ein Rastelement 13, das im Grundzug U-förmig mit zwei Schenkeln ausgebildet ist, ist mit einem hier beispielsweise gebogenen Abdeckteil 16 verbunden, das wiederum mit dem Magnetkörper 3 verbunden und in sich nachgiebig ausgebildet oder nachgiebig gelagert ist. Der Rastteil 13 kann mit dem Abdeckteil 16 ein einstückiger Kunststoff-Spritzgussteil sein. Zur zusätzlichen Sicherung der beiden Rastpositionen R1, R2 können Druckfedern 14 an Haltestiften 15 vorgesehen sein. Ferner ist eine Blockiervorrichtung vorgesehen, die einen Hebel 17 mit einer Blockiernase 25 umfasst. Der Hebel 17 ist um einen an einer mit dem Magnetkörper 3 verbundenen Flanschplatte 21 vereinigten Achszapfen 22 zwischen den Schenkeln des Rastteils 13 verschwenkbar und weist einen Federarm 26 auf, der den Hebel 17 in die in Fig. 10 angedeutete Blockierstellung beaufschlagt. In der Blockierstellung greift die Blockiernase 25 beispielsweise über einen Schenkel des Rastteils 13, so dass dieser nicht gegen die Feder 14 aus der Rastvertiefung 19 oder 20 auszutreten vermag, solange der Hebel 17 in Fig. 10 nicht im Uhrzeigersinn so weit verdreht wird, dass die Blockiernase 25 in den Zwischenraum zwischen den Schenkeln des Rastteils 13 verlagert wird.

Ist der Hebel 17 aus der in Fig. 10 gezeigten Blockierstellung entgegen dem Uhrzeigersinn so weit verdreht, dass die Blockiernase 25 von dem in Fig. 10 rechten Schenkel des Blockierteils 13 freigekommen ist, dann lässt sich durch Druck beispielsweise auf das Magnetgehäuse 3 und in Richtung in Fig. 10, entweder manuell oder mit einem Hilfsantrieb nach oben oder nach unten, die jeweilige Rastposition R1, R2 einstellen. Wird dann, ggfs. ferngesteuert der Hebel 17 losgelassen, dann drückt der Federarm 26 die Blockiernase 25 wieder in die in Fig. 10 gezeigte Blockierstellung. Gegebenenfalls wird diese Bewegung durch Verschwenken des Hebels 17 entgegen dem Uhrzeigersinn unterstützt.

Der Hebel 17 ist mit einem Hülsenteil 23 auf dem Drehzapfen 22 drehbar gelagert und wird durch eine Abstandsbuchse 24 gegen Aufsteigen gesichert.

In den Fig. 5 und 6 ist die feste Bremsfläche 1 in der Rastposition R2 festgelegt. Der Abstand a' zwischen dem Fadenlaufweg X bzw. dem höchsten Punkt 11 der kreisförmigen Öffnung 9 der das Fadenleitelement L1 bzw. L1 und L2 definierenden Fadenöse beträgt beispielsweise 5,5 mm. Die Klappe 18 kann in diesem Fall in der nicht aufgeklappten Lage bleiben, da der Faden entlang des Fadenlaufwegs X weder die bewegliche Bremsfläche noch die feste Bremsfläche 1 kontaktieren kann. Es ist aber auch möglich, sicherheitshalber die Klappe 18 in Fig. 5 im Uhrzeigersinn aufzuklappen. Der in der Blockierstellung von Fig. 10 stehende Hebel 17 verhindert eine selbsttätige Bewegung des Magnetkörpers 3 aus der gewählten Rastposition R2.

In der in Fig. 7 und 8 gezeigten Bremsstellung der Fadenbremse F ist der Magnetkörper 3 mit der festen Bremsfläche 1 in der anderen Rastposition R1 festgelegt und durch den Hebel 17 mit der Blockiernase 25 gesichert. Der Abstand a zwischen der festen Bremsfläche 1 und dem höchsten Punkt der kreisförmigen Öffnung 9 zumindest der stromaufliegenden Fadenöse bzw. dem Fadenleitelement L1 beträgt nur mehr 0,5 mm, d.h. der Abstand a zwischen dem Fadenlaufweg x und der festen Bremsfläche entspricht dem Maß von 0,5 mm.

Sollte in der Bremsstellung der Fig. 7 und 8 der Faden in die stromaufliegende Fadenöse L1 mit einer Umlaufbewegung eintreten, die beispielsweise von einem stromauf davorliegenden Fadenliefergerät erzeugt wird, und die den Faden zu einer Vibration auch senkrecht zur festen Bremsfläche 1 anregen könnte, dann wird diese Vibration durch den Kontakt des Fadens mit der festen Bremsfläche und in der Fadenöse wirksam gedämpft, so dass der Faden ruhig durch die Fadenbremse läuft. In der Lösestellung gemäß den Fig. 5 und 6 kann der Faden, der in der Fadenbremse ohnedies nicht gebremst werden soll, gegebenenfalls Vibrationen senkrecht zur festen Bremsfläche 1 ausführen, ohne die bewegliche oder die feste Bremsfläche 1 zu kontaktieren und daran gebremst zu werden.

An geeigneter Stelle der Fadenbremse können Markierungen vorgesehen sein, die visuell deutlich anzeigen, ob die Rastposition R1 oder R2 gewählt ist. Gegebenenfalls sind mehr als zwei Rastpositionen R1, R2 vorgesehen, oder ist ein Verstellbereich vorgesehen, der ohne definierte Rastpositionen eine stufenlose Verstellung der Relativposition der Fadenleitelemente in Bezug auf die feste Bremsfläche ermöglicht.

## Patentansprüche

1. Fadenbremse (F), insbesondere für Webmaschinen, mit einer festen Bremsfläche (1) und einer beweglichen Bremsfläche (2), die zwischen einer Bremsstellung, in der die bewegliche Bremsfläche (2) in einer Bremszone mit Druck auf der festen Bremsfläche (1) aufliegt, und einer Lösestellung, in der sie von der festen Bremsfläche (1) abgehoben ist, verstellbar ist, und mit den Fadenlaufweg (X) des Fadens (Y) durch die Fadenbremse bestimmenden Fadenösen (L1, L2, 8) stromauf und stromab der Bremszone, wobei zumindest die stromauf liegende Fadenöse (L1, 8) mit ihrer kreisförmigen Öffnung (9) in der Bremsstellung relativ zur festen Bremsfläche (1) außermittig nach unten versetzt ist, und dass die Fadenbremse (F) eine Stelleinrichtung (SF) aufweist, mit der die Relativposition zwischen der festen Bremsfläche (1) und zumindest der stromauf liegenden Fadenöse (L1, 8) in Richtungen im Wesentlichen senkrecht zur festen Bremsfläche (1) veränderbar ist, **dadurch gekennzeichnet, dass** entweder die feste Bremsfläche (1) in Richtung im Wesentlichen senkrecht zu ihrer Oberseite relativ zumindest zur stromauf liegenden Fadenöse (L1, 8) in einer Schiebeführung verstellbar angeordnet ist, die im Wesentlichen senkrecht zur Oberseite der festen Bremsfläche (1) verläuft, dass mindestens zwei vorbestimmte Rastpositionen (R1, R2) für die feste Bremsfläche (1) vorgesehen sind, und dass die feste Bremsfläche (1) zwischen den Rastpositionen (R1, R2) manuell oder mittels eines Hilfsantriebs (4) verstellbar ist, oder zumindest die stromauf liegende Fadenöse (L1, 8) in einer Gehäusewange (6, 7) der Fadenbremse (F) angeordnet und die Gehäusewange (6, 7) mit der Fadenöse (L1, 8) oder Fadenöse (L1) in der Gehäusewange (6, 7) in Richtungen im Wesentlichen senkrecht zur Oberseite der festen Bremsfläche (1) relativ zu der Oberseite verstellbar ist, so dass für einen nicht zu bremsenden Faden (Y) in der Lösestellung eine Fadenlaufkondition vorliegt, in der ein Faden (Y) entlang des Fadenlaufwegs (X) durch die Fadenbremse (F) weder die feste Bremsfläche (1) noch die bewegliche Bremsfläche (2) kontaktiert und in der die Fadenbremse (F) keinen Einfluss auf den Fadenlauf nimmt.

2. Fadenbremse nach Anspruch 1, **dadurch gekennzeichnet, dass** die Kreismitte (y) der Öffnung (9) der stromauf liegenden Fadenöse (8) in der Bremsstellung relativ zur Oberseite der festen Bremsfläche (1) so weit außermittig nach unten versetzt ist, dass der senkrecht zur Oberfläche gesehene Abstand (a) zwischen der Oberseite und dem höchsten Punkt (11) des Öffnungskreises zwischen etwa 5 bis 35 %, vorzugsweise etwa 20 %, des Kreisdurchmessers (d) beträgt, und dass die Relativposition verstellbar ist, bis der Abstand (a') mindestens den halben bis den ganzen Kreisdurchmesser (d) beträgt, vorzugsweise sogar mehr als den ganzen Kreisdurchmesser (d).

3. Fadenbremse nach Anspruch 1, **dadurch gekennzeichnet, dass** die feste Bremsfläche (1), vorzugsweise zusammen mit einem Magnetkörper (3), auf dem die feste Bremsfläche (1) angeordnet ist, zwischen den Rastpositionen (R1, R2) manuell verstellbar ist.

4. Fadenbremse nach Anspruch 1, **dadurch gekennzeichnet, dass** die Rastpositionen (R1, R2) formschlüssig und federnd beaufschlagt sind, und dass zusätzlich eine lösbare Blockiervorrichtung (17, 25) für die jeweilige Rastposition (R1, R2) vorgesehen ist.

## Claims

1. Yarn tensioner (F), in particular for weaving machines, comprising a fixed braking surface (1) and a movable braking surface (2), which movable braking surface (2) is adjustable between a braking position, during which the movable braking surface (2) abuts with pressure in a braking zone on the fixed braking surface (1), and a release position in which the movable braking surface (2) is lifted from the fixed braking surface (1), and yarn eyelets (L1, L2, 8) positioned upstream and downstream of the braking zone and determining the yarn running path (X) of the yarn (Y) through the yarn tensioner (F), at least the yarn eyelet being positioned upstream (L1, 8) in the braking position being offset off-centre downwardly with its circular opening (9) in relation to the fixed braking surface (1), the yarn tensioner (F) comprising an adjustment assembly (SF) for varying the relative position between the fixed braking surface (1) and at least the yarn eyelet (L1, 8) positioned upstream, in a direction substantially perpendicular to the fixed braking surface (1), **characterised in that** either the fixed braking surface (1) is arranged adjustably in a direction substantially perpendicular to its upper side and in relation to at least the yarn eyelet (L1, 8) positioned upstream in a sliding guidance extending substantially perpendicular to the upper side of the fixed braking surface (1), that at least two predetermined ratcheting positions (R1, R2) are provided for the fixed braking surface, the fixed braking surface (1) being adjustable manually or by means of an auxiliary drive (4) between the ratcheting positions (R1, R2), or that at least the yarn eyelet (L1, 8) positioned upstream is arranged in a housing cheek (6, 7) of the yarn tensioner (F), the housing cheek (6, 7) and the yarn eyelet (L1, 8) or the yarn eyelet (L1) in the housing cheek (6, 7) being adjustable in directions substantially perpendicular to the upper side of the fixed braking surface (1) in relation to the upper side, such that in the release position a yarn running condition for a yarn (Y) which must not be braked is established, in which the yarn (Y) neither contacts the fixed braking surface (1) nor the movable braking surface (2) along the yarn running path (X) through the yarn tensioner (F), and in which the yarn tensioner (F) does not have an influence on the yarn run.

2. Yarn tensioner according to claim 1, **characterised in that** in the braking position the centre (y) of the circle of the opening (9) of the yarn eyelet (8) positioned upstream is offset off-centre relative to the upper side of the fixed braking surface so far downwardly that - seen perpendicularly to the surface - the distance (a) between the upper side and the highest point (11) of the circle of the opening amounts to between about 5% to 35%, preferably about 20%, of the diameter (d) of the circle, and that the relative position is adjustable until the distance (a') amounts at least to a measure corresponding to half of or the full diameter (d) of the circle, preferably amounts to a measure even more than the full diameter (d) of the circle.

3. Yarn tensioner according to claim 1, **characterised in that** the fixed braking surface (1), preferably together with a solenoid body (3) on which the fixed braking surface (1) is arranged, is manually adjustable between the ratcheting positions (R1, R2).

4. Yarn tensioner according to claim 1, **characterised in that** the ratcheting positions (R1, R2) are defined by a form fit and by spring force, and that additionally a releasable blocking device (17, 25) is provided for the respective ratcheting position (R1, R2).

## Revendications

1. Tendeur de fil à frein (F), en particulier pour des métiers à tisser, comprenant une surface de freinage fixe (1) et une surface de freinage mobile (2), qui est ajustable entre une position de freinage, dans laquelle la surface de freinage mobile (2) s'applique dans une zone de freinage avec une certaine pression sur la surface de freinage fixe (1), et une position de desserrage, dans laquelle elle est décollée de la surface de freinage fixe (1), et le parcours (X) du fil (Y) à travers les oeillets de fil (L1, L2, 8) déterminant les freins de fil en amont et en aval de la zone de freinage, dans lequel au moins l'oeillet de fil situé en amont (L1, 8) avec son ouverture circulaire (9) en position de freinage par rapport à la surface de freinage fixe (1) est déplacé de manière excentrée vers le bas, et le frein de fil (F) présente un dispositif de réglage (SF), à l'aide duquel la position relative entre la surface de freinage fixe (1) et au moins l'oeillet de fil (L1, 8) situé en amont peut être modifiée dans des directions sensiblement perpendiculaires à la surface de freinage fixe (1), **caractérisé en ce que** la surface de freinage fixe (1) est aménagée de manière à pouvoir se déplacer dans une direction sensiblement perpendiculaire à sa face supérieure, par rapport à au moins l'oeillet (L1, 8) situé en amont, dans un guide coulissant, qui s'étend de manière sensiblement perpendiculaire à la face supérieure de la surface de freinage fixe (1), **en ce qu'**il est prévu au moins deux positions d'arrêt prédéterminées (R1, R2) pour la surface de freinage fixe (1) et **en ce que** la surface de freinage fixe (1) est ajustable entre les positions d'arrêt (R1, R2) manuellement ou au moyen d'un entraînement auxiliaire (4), ou, du moins, l'oeillet de fil (L1, 8) situé en amont est aménagé dans une joue (6, 7) du boîtier du frein de fil (F) et la joue de boîtier (6, 7) avec l'oeillet de fil (L1, 8) ou l'oeillet de fil (L1) dans la joue de boîtier (6, 7) est ajustable dans des directions sensiblement perpendiculaires à la face supérieure de la surface de freinage fixe (1) par rapport à la face supérieure de manière à présenter pour un fil (Y) ne devant pas être freiné en position de desserrage une condition de trajet de fil, dans laquelle un fil (Y) n'est mis en contact le long du parcours de fil (X) par le frein de fil (F) ni avec la surface de freinage fixe (1) ni avec la surface de freinage mobile (2) et dans laquelle le frein de fil (F) n'a pas d'influence sur le trajet de fil.

2. Tendeur de fil à frein selon la revendication 1, **caractérisé en ce que** le centre du cercle (y) de l'ouverture (9) de l'oeillet de fil (8) situé en amont, en position de freinage par rapport à la face supérieure de la surface de freinage fixe (1), est déplacé de manière excentrée vers le bas de sorte que la distance (a) considérée perpendiculairement à la surface entre la face supérieure et le point le plus élevé (11) du cercle de l'ouverture soit équivalente à une valeur entre environ 5 et 35 %, de préférence d'environ 20 %, du diamètre du cercle (d) et que la position relative soit ajustable jusqu'à ce que la distance (a') soit égale à une valeur d'au moins la moitié à la totalité du diamètre du cercle (d), de préférence même supérieure au diamètre (d) total du cercle.

3. Frein de fil selon la revendication 1, **caractérisé en ce que** la surface de freinage fixe (1), de préférence conjointement avec un corps magnétique (3) sur lequel est aménagé la surface de freinage fixe (1), est ajustable manuellement entre les positions d'arrêt (R1, R2).

4. Frein de fil selon la revendication 1, **caractérisé en ce que** les positions d'arrêt (R1, R2) sont sollicitées par adaptation de forme et de manière élastique et **en ce qu'**il est prévu en complément un dispositif de blocage amovible (17, 25) pour la position d'arrêt respective (R1, R2).
